# EUROPÄISCHE PATENTSCHRIFT

(11) **EP 0 364 686 B1**
(45) Veröffentlichungstag und Bekanntmachung des Hinweises auf die Patenterteilung: **25.03.1992**
(21) Anmeldenummer: 89114947.8
(22) Anmeldetag: 12.08.1989
(51) Int. Cl.: F25C 1/18

(54) **Vorrichtung zur Herstellung von Klareisstücken**
Device for producing clear ice lumps
Dispositif pour la fabrication de morceaux de glace transparente

(30) Priorität: 15.10.1988 DE 3835132
(43) Veröffentlichungstag der Anmeldung: 25.04.1990
(73) Patentinhaber: Gaggenau-Werke Haus- und Lufttechnik GmbH, D-76571 Gaggenau (DE)
(72) Erfinder:
(74) Vertreter: Moser, Herbert, Dr.-Ing. Patentanwalt

(56) Entgegenhaltungen:
- DE-A- 2 647 541
- DE-A- 2 659 598
- DE-U- 8 812 951
- US-A- 2 606 427

## Beschreibung

Die Erfindung betrifft eine Vorrichtung zur Herstellung von Klareisstücken, bei der in einer durch einen Schaukelantrieb bewegbaren Wanne eine hin- und hergehende Wasserströmung erzeugt wird, welche die in die Wanne hineinragenden mit einer Kühlvorrichtung verbundenen Kühlfinger zum Ansatz der Eisstücke umspült.

Das Problem der Klareisbildung beim Einfrieren von Eisstücken ist bereits in der DE-PS 10 156 erörtert. In der dafür vorgeschlagenen älteren Vorrichtung wird das Wasser im Eistrog einer Eismaschine durch Pumpen in eine intermittierend aufsteigende oder absteigende Bewegung versetzt, so daß die beim Einfrieren auftretende Luftblasen durch die Wasserbewegung aus dem gefrierenden Wasser abgeschieden werden. Dadurch kann ein luftfreies, farbloses Klareis erzeugt werden.

Eine andere ältere technische Lösung unter Verwendung eines Rüttelwerks für die Gefrierzellen von Eismaschinen zum Herstellen von Klareis ist in der DE-PS 33 171 beschrieben. Dabei werden die Gefrierzellen mit dem gefrierenden Wasser durch einen mit Mitnehmerzugstange und Exzenter versehenen Rüttelantrieb gleichmäßig hin- und herbewegt, wodurch das in den Zellen befindliche Wasser in Bewegung gerät. Auf diese Weise lassen sich die beim Gefrieren abgeschiedenen Luftbläschen losreißen.

Eine Weiterbildung des älteren Standes der Technik ist in der DE-PS 26 47 541 beschrieben. Diese Ausführungsform zeigt eine durch Hub- und/oder Schaukelbewegung bewegte Wanne, in der ein rhythmisches kontrolliertes schnelles Hin- und Herfließen der Wassermenge und ein Steigen und Fallen des Wasserspiegels in Form einer kontinuierlich von Wannenwand zu Wannenwand hin und her fortschreitenden Welle pro Schub und/oder Schaukelbewegung erzeugt wird, wobei die Frequenz der Wannenbewegung abgestimmt ist auf die Länge der Schub- und/oder Schaukelbewegung sowie auf die Wasserstandshöhe im Stillstand und auf die Wannenlänge. Eine derartige Vorrichtung mit einer zwischen den Stirnwänden der Wanne hin und her fortschreitenden Wasserwelle ergibt durch Reflexion der Wasserwelle an den Stirnflächen ungünstige Strömungsbereiche mit geringer Strömungsbewegung, und die in diesen Bereichen angeordneten Kühlfinger werden daher nicht ausreichend umströmt, so daß sich in den abgeschiedenen Eisstücken Lufteinschlüsse und Abscheidungen von Mineralsalzen des Wassers befinden können.

Zum Stande der Technik gehört außerdem eine Vorrichtung zur Herstellung von Klareisstücken nach der US-PS 2 606 427. Bei dieser Ausführung einer mit einem Schaukelantrieb verbundenen Gefriereinheit, welche mehrere übereinander liegende und gemeinsam bewegbare Wannen enthält, sind jeweils im Stirnbereich der Wannen Überlaufbehälter für das in der Schräglage über den Rand der Stirnwand abströmende Wasser angebracht. In den Wannen befinden sich kühlmitteldurchströmte metallene Bodenteile, die mit metallenen Trennwänden zur Bildung der Aufnahmeräume für die Eisstücke verbunden sind. Die Innenwandseiten der Wannen sind jeweils gegenüber den äußersten Trennwänden und gegenüber dem Bodenteil mit wärmeisolierendem Material ausgekleidet. Über dessen obere Randschicht strömt das bei der Schaukelbewegung aus den Aufnahmeräumen abfließende Wasser in die zugeordneten Überlaufbehälter.

Die Erfindung geht von der Aufgabenstellung aus, eine Vorrichtung der eingangs angegebenen Art so auszubilden, daß im Bereich der in die Wanne hineinragenden Kühlfinger jeweils eine hinreichende Horizontalströmung erzeugt wird, welche eine einwandfreie Abscheidung der Luftblasen und der im Wasser vorhandenen Mineralsalze ergibt, und die auch bei relativ kleinen Eismengen, beispielsweise in Haushaltskühlschränken mit geringem Energiebedarf eingesetzt werden kann.

Die Lösung der Aufgabenstellung erfolgt dadurch, daß in der Wanne vor den beiden Stirnflächen Stauelemente angeordnet sind, die im Bereich des Wannenbodens Rückströmausnehmungen und im Bereich ihrer Oberkanten Überströmausnehmungen bilden, wobei die Kühlfinger zwischen den Stauelementen in die Wanne eingreifen. Vorteilhaft ist die Höhe der Stauelemente größer als der bestimmungsgemäße Wasserstand in der waagerecht stillstehenden Wanne.

Bei einer solchen Vorrichtung wird im gesamten Bereich der Kühlfinger eine genügend starke hin- und hergehende Horizontalströmung erzeugt. Durch die Vermeidung einer von Wannenwand zu Wannenwand hin und her fortschreitenden Wasserwelle ergeben sich im Bereich der Wannenwand hinter den Stauelementen Rückström- bzw. Überströmkomponenten, die in ihrer Wirkung mit Kolbenströmungen verglichen werden können. Gegenüber den älteren Ausführungsformen ist die erfindungsgemäße Ausbildung wesentlich vereinfacht, sie erzielt eine überraschend günstige Wirkung und kann mit einfachen konstruktiven Mitteln aufgebaut werden.

Die Rückströmausnehmungen und die Überströmausnehmungen lassen sich in verschiedener Weise, beispielsweise als Lochaussparungen in Querwänden oder dgl. gestalten.

Bevorzugt erscheint jedoch eine Ausbildung, bei der die Stauelemente ebenflächige Staubleche sind, welche als Rückströmausnehmungen gegenüber dem Wannenboden einen sich über die Wannenbreite erstreckenden Schlitz bilden und deren Höhe in Bezug auf die Auslenkung bei der Schaukelbewegung so gewählt ist, daß die Oberkanten der Stauelemente, die einseitig freien Überströmausnehmungen begrenzen.

Die Größen der Rückström- und Überströmausnehmungen in Verbindung mit der Frequenz der Schaukelbewegung sowie mit der Wasserstandshöhe bei stillstehender Wanne können vorteilhaft zur Erzielung geringer Strömungsverluste aufeinander abgestimmt sein. Eine zweckmäßige Ausbildung läßt sich dabei dadurch erreichen, daß die Länge der Wanne unterhalb von 30 cm, die Wannenbreite unterhalb von 8cm und die Wannenhöhe unterhalb von 8cm liegen und daß die beiden Staubleche ca. 2cm vor den Stirnflächen der Wanne als durchgehende Querwände angeordnet sind. Die Schaukelfrequenz beträgt dabei ca. 60 - 70/min.

In weiterer Ausgestaltung der Erfindung kann es zweckmäßig sein, im Bereich der Stirnflächen der Wanne zwischen diesen und den Stauelementen nach oben divergierende Aufnahmeräume zu bilden. Dadurch wird ein Überschwappen des Wassers verhindert. Hierzu können die Stirnflächen der Wanne schrägliegend angeordnet sein.

Durch die Merkmale der Erfindung lassen sich Vorrichtungen zur Herstellung von Klareisstücken, insbesondere für Haushaltskühlschränke, einfach aufbauen und einwandfreie Klareisstücke, beispielsweise in Hohlkegelform, mit geringem Energieaufwand innerhalb kurzer Gefrierzeit herstellen.

Die Erfindung soll nachfolgend anhand eines Ausführungsbeispiels näher erläutert werden; es zeigen:
Fig. 1 einen Längsschnitt durch die Vorrichtung,
Fig. 2 und 3 eine Darstellung der Strömungsverhältnisse bei der Schaukelbewegung der Wanne in zwei Extrempositionen.

In Fig. 1 ist eine Wanne 1 dargestellt, die im mittleren Bodenbereich in einer Kipplagerung 2 gelagert ist. Mit dieser Wanne 1 ist über eine Verbindungsstange 3 ein Kurbelantrieb 4 verbunden. Die Verbindungsstange 3 greift über die beiden drehbaren Anlenkpunkte 5 und 6 an der Wanne 1 und am Kurbelantrieb 4 an. Der Antrieb des Kurbeltriebs 4 erfolgt durch einen Antriebsmotor 7 über ein Schneckenvorgelege 8.

In die Wanne 1 sind vor den beiden schräg liegenden Stirnflächen 9,10 jeweils als durchgehende Trennwände gestaltete Staubleche 11,12 eingesetzt, welche im Bereich des Wannenbodens Rückströmausnehmungen A1,A2 und im Bereich ihrer Oberkanten Überströmausnehmungen B1,B2 bilden.

In die zur Schaukelbewegung antreibbare Wanne 1 tauchen drei Kühlfinger 13,14,15 einer feststehenden Kühlvorrichtung 16,die in bekannter Weise aufgebaut sein kann. Durch das Kühlmittel werden die Oberflächen der Kühlfinger unterhalb von 0°C beispielsweise auf -8°C abgekühlt. Die sich bildenden Klareisstücke 17 sind gestrichelt an der Außenseite der vom Kühlmittel durchströmten Kühlfinger 13,14,15 angedeutet.

Die Figuren 2 und 3 zeigen in weiter vereinfachter Darstellung die Wanne 1 in den beiden durch den Schaukelantrieb hervorgerufenen Extremlagen.

In Fig. 2, d.h. bei am linken Ende geneigter Wanne 1 entsteht eine im wesentlichen horizontal von rechts nach links gerichtete Hauptströmung (Hauptpfeil), welche die angedeuteten Kühlfinger z.B. 13 umgibt und die durch die Rückströmausnehmung A2 im divergierenden Aufnahmeraum eine aufsteigende Komponente bildet, während die überströmende Komponente als Oberflächenströmung über die Überströmausnehmung B2 an der Oberkante des Stauelementes 12 strömt. Gleichzeitig tritt Wasser aus dem divergierenden Aufnahmeraum vor der Stirnfläche 9 durch die Rückströmausnehmung A1 aus, welches die Hauptströmung unterstützt.

Bei der in Fig. 3 gezeigten anderen Extremlage mit am rechten Ende geneigter Wanne 1, kehrt sich der Strömungsverlauf um,und die durch den Hauptpfeil gekennzeichnete Hauptströmungsrichtung ist nunmehr von links nach rechts gerichtet. Dabei tritt Wasser durch die Rückströmausnehmung A2 aus dem vor dem Staublech 12 liegenden divergierenden Aufnahmeraum in den die Kühlfinger z.B.13 enthaltenden Raum ein. Die Hauptströmung wird einerseits als aufsteigende Komponente durch die Rückströmausnehmung A1 in den vor dem Staublech 11 liegenden nach oben divergierenden Aufnahmeraum geleitet. Andererseits strömt die Flüssigkeit als überströmende Komponente durch die Überströmausnehmung B1 über die Oberkante des Staubleches 11 hinweg.

Während somit durch die Schaukelbewegung der Wanne 1 zwischen den beiden Staublechen 11 und 12 eine im wesentlichen horizontal gerichtete Hauptströmung mit erheblicher Strömungsgeschwindigkeit angefacht wird, treten je nach Schwenkrichtung in dem sich absenkenden Aufnahmeraum zwischen Staublech und Stirnfläche kolbenartig auf- und absteigende Teilströmungen auf. Die Kühlfinger z.B. 13 werden jedoch nur von der jeweils kräftigen horizontal gerichteten Hauptströmung im Raum zwischen den beiden Staublechen in wechselnder Richtung umströmt. Die durch den Neigungswinkel der Wanne auftretenden geringen Abweichungen der Hauptströmungsrichtung von der Horizontalen, sollen bei dieser Betrachtung nicht ausdrücklich erwähnt werden. Im allgemeinen liegt die durch die Schaukelbewegung der Wanne verursachte Neigung in den beiden Extremlagen und damit die Abweichung von der Horizontallage unterhalb von 20°.

Die Größen der beiden Rückströmausnehmungen A1 und A2 sollen dabei zweckmäßig so gewählt werden, daß das Wasser beim Einströmen über A1 bzw. A2 von unten in den jeweils zugeordneten Aufnahmeraum vor der Stirnfläche 9,10 der Wannenwand langsamer ansteigt als das Wasser, welches vor dem jeweils angeströmten Stauelement 11,12 ansteigt. Dadurch steht dem über die Oberkante des Staubleches 11 bzw. 12 durch die Überströmausnehmung B1,B2 überströmenden Wasser ein genügend großer Aufnahmeraum zur Verfügung, so daß ein Überschwappen über den Wannenrand vermieden wird.

Durch die erhöhte Konvexion ergibt sich eine gleichmäßige Verteilung der Abkühlwirkung und ein Losreißen von anhaftenden Luftblasen, so daß mit relativ geringem Energieaufwand Klareiswürfel erzeugt werden können.

## Patentansprüche

1. Vorrichtung zur Herstellung von Klareisstücken (17) bei der in einer durch einen Schaukelantrieb bewegbaren Wanne (1) eine hin- und hergehende Wasserströmung erzeugt wird, welche die in die Wanne hineinragenden mit einer Kühlvorrichtung (16) verbundenen Kühlfinger (13,14,15) zum Ansatz der Eisstücke (17) umspült, **dadurch gekennzeichnet**, daß in der Wanne (1) vor den beiden Stirnflächen (9,10) Stauelemente (11,12) angeordnet sind, die im Bereich des Wannenbodens Rückströmausnehmungen (A1,A2) und im Bereich ihrer Oberkanten Überströmausnehmungen (B1,B2) bilden, wobei die Kühlfinger (13,14,15) zwischen den Stauelementen (11,12) in die Wanne (1) eingreifen.

2. Vorrichtung nach Anspruch 1, **dadurch gekennzeichnet**, daß die Höhe der Stauelemente (11,12) größer ist als der bestimmungsgemäße Wasserstand in der waagerecht stillstehenden Wanne (1).

3. Vorrichtung nach Anspruch 1, **dadurch gekennzeichnet**, daß die Stauelemente ebenflächige Staubleche (11,12) sind, welche als Rückströmausnehmungen (A1,A2) gegenüber dem Wannenboden einen sich über die Wannenbreite erstreckenden Schlitz bilden und deren Höhe in Bezug auf die Auslenkung bei der Schaukelbewegung so gewählt ist, daß die Oberkanten der Stauelemente (11,12) die freien Überströmausnehmungen (B1,B2) begrenzen.

4. Vorrichtung nach Anspruch 1, **dadurch gekennzeichnet**, daß die Größe der Rückström- und Überströmausnehmungen (A1,A2, B1,B2) in Verbindung mit der Frequenz der Schaukelbewegung sowie mit der Wasserstandshöhe bei stillstehender Wanne (1) zur Erzielung geringer Strömungsverluste aufeinander abgestimmt sind.

5. Vorrichtung nach Anspruch 1, **dadurch gekennzeichnet**, daß zwischen den Stauelementen (11,12) und den Stirnflächen (9,10) der Wanne (1) nach oben divergierende Aufnahmeräume gebildet sind.

6. Vorrichtung nach Anspruch 5, **dadurch gekennzeichnet**, daß die Stirnflächen (9,10) der Wanne (1) schrägliegend ausgebildet sind.

## Claims

1. Device for manufacturing transparent ice pieces (17), wherein a reciprocating water flow is produced in a tank (1) movable by means of a rocking drive and washes round the cooling fingers (13, 14, 15) protruding into the tank and connected to a cooling device (16) to build up the ice pieces (17), characterised in that there are disposed in the tank (1) in front of the two faces (9, 10) damming elements (11, 12) which form backflow recesses (A1, A2) in the region of the tank bottom and overflow recesses (B1, B2) in the region of their upper edges, with the cooling fingers (13, 14, 15) engaging into the tank (1) between the damming elements (11, 12).

2. Device according to claim 1, characterised in that the height of the damming elements (11, 12) is greater than the specified water level in the horizontal stationary tank (1).

3. Device according to claim 1, characterised in that the damming elements are plane baffle plates (11, 12) which form, as backflow recesses (A1, A2) opposite the tank bottom, a slot extending over the width of the tank and whose height in relation to the deflection during the rocking movement is so selected that the upper edges of the damming elements (11, 12) limit the free overflow recesses (B1, B2).

4. Device according to claim 1, characterised in that the size of the backflow and overflow recesses (A1, A2, B1, B2) in conjunction with the frequency of the rocking movement and with the height of the water level when the tank (1) is stationary are tuned to one another so as to achieve low flow losses.

5. Device according to claim 1, characterised in that receiving chambers which diverge in an upward direction are formed between the damming elements (11, 12) and the faces (9, 10) of the tank (1).

6. Device according to claim 5, characterised in that the faces (9, 10) of the tank are designed so as to slant.

## Revendications

1. Dispositif pour la fabrication de morceaux de glace transparente (17) dans lequel un courant d'eau alternatif est produit dans une cuve (1) pouvant être déplacée par un système d'entraînement basculant, ledit courant d'eau circulant autour des doigts de refroidissement (13, 14, 15) qui dépassent dans la cuve et sont reliés à un dispositif réfrigérant (16) pour la formation des morceaux de glace (17), **caractérisé en ce** que, à l'intérieur de la cuve (1), devant les deux faces frontales (9, 10), sont disposés des éléments de refoulement (11, 12) qui forment, dans la région du fond de la cuve, des évidements de refoulement (A1, A2) et dans la région de leurs bords supérieurs, des évidements de débordement (B1, B2), les doigts de refroidissement (13, 14, 15) pénétrant dans la cuve (1) entre les éléments de refoulement (11, 12).

2. Dispositif selon la revendication 1, caractérisé en ce que la hauteur des éléments de refoulement (11, 12) est plus grande que le niveau d'eau prescrit dans la cuve (1) arrêtée dans la position horizontale.

3. Dispositif selon la revendication 1, caractérisé en ce que les éléments de refoulement sont des chicanes (11, 12) à surface plane qui, en tant qu'évidements de refoulement (A1, A2), forment par rapport au fond de la cuve une fente s'étendant sur la largeur de la cuve et dont la hauteur par rapport à la déviation lors du mouvement de bascule est choisie de telle façon que les bords supérieurs des éléments de refoulement (11, 12) délimitent les évidements de débordement (B1, B2) libres.

4. Dispositif selon la revendication 1, caractérisé en ce que les dimensions des évidements de refoulement et de débordement (A1, A2, B1, B2) sont adaptées les unes aux autres en combinaison avec la fréquence du mouvement de bascule ainsi qu'avec le niveau d'eau dans la cuve (1) à l'arrêt pour minimiser les pertes par écoulement.

5. Dispositif selon la revendication 1, caractérisé en ce que des espaces de réception divergeant vers le haut sont formés entre les éléments de refoulement (11, 12) et les faces frontales (9, 10) de la cuve (1).

6. Dispositif selon la revendication 5, caractérisé en ce que les faces frontales (9, 10) de la cuve (1) sont inclinées.
